# EUROPÄISCHE PATENTSCHRIFT

(11) **EP 2 921 631 B1**
(45) Veröffentlichungstag und Bekanntmachung des Hinweises auf die Patenterteilung: **27.09.2017**
(21) Anmeldenummer: 14160195.5
(22) Anmeldetag: 17.03.2014
(51) Int. Cl.: E06B 1/70, E05D 15/06, E06B 3/46

(54) **Bodenschwelle**
Floor threshold
Seuil

(43) Veröffentlichungstag der Anmeldung: 23.09.2015
(73) Patentinhaber: ROTO FRANK AG, 70771 Leinfelden-Echterdingen (DE)
(72) Erfinder: Nolting, Frank, 70771 Leinfelden-Echterdingen (DE); Pfeiffer, Ulrich, 71282 Hemmingen (DE)
(74) Vertreter: Kohler Schmid Möbus Patentanwälte

(56) Entgegenhaltungen:
- GB-A- 2 061 360
- US-A1- 2006 260 213
- US-A1- 2012 297 712

## Beschreibung

Die Erfindung betrifft eine Bodenschwelle, insbesondere für eine Schiebetür oder ein Schiebefenster, mit einem Basisprofil und einem Abdeckprofil.

Eine solche Bodenschwelle ist beispielsweise aus der GB 2 297 112 A bekannt geworden. Diese Bodenschwelle weist ein Basisprofil auf, auf das eine Abdeckschwelle aufgesetzt wird. An der Abdeckschwelle sind Stege vorgesehen, die die Abdeckschwelle abstützen. Die Abdeckschwelle ist dabei dachförmig ausgestaltet, was eine Verwendung als Bodenschwelle für Schiebetüren oder Schiebefenster nicht erlaubt. Darüber hinaus gestaltet sich die Herstellung der Abdeckschwelle schwierig, da die Stege separat angebracht werden müssen.

Aus der US 2012/0297712 A1 ist eine Anordnung für eine Laufschiene einer Schiebetür bekannt. Die Anordnung weist ein Profil auf, auf dem Stützteile aufgelegt sind. Darauf kann dann eine Laufschiene angeordnet werden, auf der sich wiederum eine Abdeckung befindet. Die in dieser Druckschrift gezeigte Anordnung ist in den Boden eingelassen und von Beton umgeben. US 2012/297712 A1 offenbart dabei alle Merkmale des Oberbegriffs des Anspruchs 1. Aus der GB 2061360 A ist eine Bodenschwelle bekannt. Diese Bodenschwelle weist ein Basisprofil auf, auf das ein Dichtstreifen aufgesetzt werden kann. Stirnseitig können an dem Dichtstreifen Kappen vorgesehen sein, die am Basisprofil angeordnet sind. Diese Kappen sind zwischen dem Dichtstreifen und einem festem Rahmen angeordnet und stützen daher nicht den Dichtstreifen von unten.

Aufgabe der vorliegenden Erfindung ist es, eine Bodenschwelle bereit zu stellen, die für die Verwendung mit Schiebetüren oder Schiebefenstern geeignet ist und die einfach entwässert werden kann.

Gelöst wird diese Aufgabe erfindungsgemäß durch eine Bodenschwelle, insbesondere für eine Schiebetüre oder ein Schiebefenster, mit einem Basisprofil und einem Abdeckprofil, wobei zwischen dem Basisprofil und dem Abdeckprofil mehrere Einlegestützteile angeordnet sind, die quer zur Längsrichtung der Bodenschwelle ausgerichtet sind und das Abdeckprofil abstützen und wobei zumindest zwei Einlegestützteile miteinander verbunden sind, wobei die zumindest zwei miteinander verbundenen Einlegestützteile vor dem Einlegen in das Basisprofil miteinander verbunden sind. Während aus dem Stand der Technik Bodenschwellen für Schiebetüren und Schiebefenster bekannt sind, die zur Aufnahme der Last in Längsrichtung der Bodenschwelle ausgerichtete Stege aufweisen, sind die Stege bei der erfindungsgemäßen Bodenschwelle quer zur Längsrichtung ausgerichtet, was eine Entwässerung der Bodenschwelle erleichtert. Dadurch, dass die Einlegestützteile separate Teile sind, die in das Basisprofil eingelegt werden können, gestaltet sich die Herstellung sowohl des Basisprofils als auch des Abdeckprofils äußerst einfach. Insbesondere können diese Profile mittels Extrusion hergestellt werden. Auch ist durch die Verwendung von Einlegestützteilen die Möglichkeit gegeben, je nach Länge der Bodenschwelle, unterschiedlich viele Einlegestützteile vorzusehen. Auch kann eine Anpassung auf das Gewicht des zu verwendenden Schiebefensters oder Schiebetüre erfolgen, indem der Abstand zwischen den Einlegestützteilen variiert wird. Beispielsweise kann ein geringerer Abstand gewählt werden, wenn höhere Lasten zu erwarten sind. Somit ist die erfindungsgemäße Bodenschwelle sehr anpassbar an das zu verwendende Schiebefenster oder die zu verwendende Schiebetür. Außerdem gestaltet sich die Herstellung als besonders einfach und effektiv.

Besonders bevorzugt ist es, wenn die Einlegestützteile einen definierten Abstand zueinander aufweisen. Insbesondere ist es vorteilhaft, wenn zwischen benachbarten Einlegestützteilen immer derselbe Abstand vorgesehen ist. Somit ergibt sich eine gleichmäßige Lastabtragung des Schiebefensters oder der Schiebetür.

Weitere Vorteile ergeben sich, wenn benachbarte Einlegestützteile durch zumindest einen Abstandshalter beabstandet sind. Vorzugsweise sind die Einlegestützteile durch zwei gleich lange Abstandshalter beabstandet. Dadurch kann sichergestellt werden, dass die Einlegestützteile parallel zueinander ausgerichtet sind. Durch die Verwendung von Abstandshaltern gleicher Länge wird außerdem sichergestellt, dass alle Einlegestützteile denselben Abstand zueinander aufweisen. Außerdem erleichtert ein Abstandshalter die Montage, da ein Monteur die Abstände zwischen den Einlegestützteilen nicht messen muss. Die Abstände sind durch die Abstandshalter vorgegeben.

Die Abstandshalter können dabei zug- oder drucksteif ausgebildet sein. Insbesondere können die Abstandshalter in Längsrichtung starr ausgebildet sein.

Da zumindest zwei Einlegestützteile miteinander verbunden sind, wird verhindert, dass diese sich unbeabsichtigt relativ zueinander verlagern. Außerdem ist es möglich, die Einlegestützteile besonders einfach zu lagern und zu transportieren, ehe sie in einer Bodenschwelle zum Einsatz kommen.

Es können zumindest zwei Einlegestützteile lösbar miteinander verbunden sein. Beispielsweise können zwei Einlegestützteile miteinander verrastet sein. Außerdem ist es möglich, eine Sollbruchstelle vorzusehen, so dass Einlegestützteile an der Sollbruchstelle voneinander trennbar sind.

Beispielsweise können mehrere Einlegestützteile miteinander verbunden sein. Je nach Länge der Bodenschwelle, bei der die Einlegestützteile zum Einsatz kommen sollen, kann die Kette von verbundenen Einlegestützteilen entsprechend abgelängt werden, beispielsweise, indem eine Sollbruchstelle getrennt wird, und so an die Länge der Bodenschwelle angepasst werden. Die Montage der Bodenschwelle gestaltet sich dadurch besonders einfach, da die miteinander verbundenen Einlegestützteile, die nun insgesamt die richtige Länge aufweisen, einfach in die Bodenschwelle eingelegt werden können, ohne dass sie noch zueinander ausgerichtet werden müssen oder einzeln eingelegt werden müssen.

Gemäß einer weiteren Ausführungsform kann vorgesehen sein, dass zumindest ein Abstandshalter fest mit einem ersten Einlegestützteil verbunden ist und mit einem zweiten Einlegestützteil verrastet ist. Dabei ist der Abstandshalter vorzugsweise steif ausgebildet. Durch die Einrastung des Abstandshalters in ein zweites Einlegestützteil werden die Einlegestützteile miteinander verbunden und in einem definierten Abstand zueinander gehalten. Weiterhin ist es möglich, unterschiedlich viele Einlegestützteile miteinander zu verrasten, so dass eine Anpassung auf die Länge der Bodenschwelle erfolgen kann. Gegebenenfalls kann die Verrastung so ausgeführt sein, dass an dieser Stelle eine Schwenkverbindung zwischen Abstandshalter und Einlegestützteil entsteht. Dadurch ist es möglich, die miteinander verbundenen Einlegestützteile aufzuwickeln. Die Einlegestützteile lassen sich dadurch besonders platzsparend lagern und transportieren.

Weitere Vorteile ergeben sich, wenn die Einlegestützteile durch flexible Verbindungselemente miteinander verbunden sind. Dadurch besteht die Möglichkeit, miteinander verbundene Einlegestützteile aufzuwickeln, wodurch die oben beschriebenen Vorteile entstehen. Auch ist das Einbringen der Einlegestützteile dadurch einfacher, da bereits aufgewickelte Einlegestützteile einfach abgewickelt werden können und dadurch in das Basisprofil eingebracht werden können.

Beispielsweise können die Einlegestützteile durch ein Band oder ein Seil miteinander verbunden sein. Besonders bevorzugt ist es, wenn die Einlegestützteile durch zwei parallele Bänder oder Seile miteinander verbunden sind. Durch Straffziehen des Bands oder des Seils zwischen zwei Einlegestützteilen wird auch ein definierter Abstand eingehalten und festgelegt.

Alternativ ist es denkbar, dass die Einlegestützteile durch ein Filmscharnier miteinander verbunden sind. Weiterhin ist es denkbar, dass ein an sich steifer Abstandshalter über ein Filmscharnier mit einem Einlegestützteil einenends verbunden ist und mit dem anderen Ende mit einem weiteren Einlegestützteil verrastet werden kann. Somit ist es möglich, auch miteinander verrastete Einlegestützteile bzw. Einlegestützteile, deren Abstandshalter mit einem weiteren Einlegestützteil verrastet sind, auf- und abzuwickeln.

Bei einer weiteren Ausgestaltung der Erfindung kann vorgesehen sein, dass der zumindest eine Abstandshalter biegeelastisch ist. Auch dadurch ist es möglich, miteinander verbundene Einlegestützteile aufzuwickeln. Der Abstandshalter kann in Längsrichtung gesehen steif bzw. starr sein.

Besonders bevorzugt ist es, wenn das Basisprofil wannenartig ohne Zwischenwände ausgebildet ist. Dadurch kann die Wasserableitung aus dem Basisprofil besonders einfach erfolgen. Insbesondere kann stauendes Wasser vermieden werden. Die quer zur Längsrichtung ausgerichteten Einlegestützteile behindern das seitliche Entwässern aus dem Basisprofil nicht.

Außerdem kann ein wannenartiges Basisprofil besonders einfach, beispielsweise mittels Extrudieren hergestellt werden.

Zumindest eine Laufschiene für einen Schiebeflügel kann auf das Abdeckprofil aufgesetzt sein und mit dem Abdeckprofil und zumindest einem darunter angeordneten Einlegestützteil verschraubt sein. Dabei ist es vorteilhaft, wenn das Abdeckprofil flach ist, insbesondere eine ebene Fläche aufweist, die horizontal ausgerichtet ist. Auf diese Fläche können eine oder mehrere Laufschienen aufgesetzt werden, die dann von oben verschraubt werden können. Dabei werden die Schrauben vorzugsweise in einem Abstand gesetzt, der dem Abstand der Einlegestützteile entspricht. Dadurch wird eine große Stabilität erreicht.

Zur Vermeidung von Pfützenbildung durch Regenwasser hat das Abdeckprofil Entwässerungslöcher oder -schlitze. Somit kann anfallendes Wasser durch das Abdeckprofil in die Schwelle / das Basisprofil abfließen. Das Basisprofil weist vorzugsweise zumindest eine Öffnung auf, an die ein Entwässerungsschlauch anschließbar ist. Somit kann Wasser, welches im Basisprofil anfällt, kontrolliert abgeführt werden. Im Bereich der Öffnung kann ein Gewinde vorgesehen sein, so dass ein entsprechender Schlauchanschluss einschraubbar ist.

Besonders kostengünstig kann die Bodenschwelle hergestellt werden, wenn das Basisprofil und/oder das Abdeckprofil extrudiert oder pultrudiert sind.

Weitere Merkmale und Vorteile der Erfindung ergeben sich aus der nachfolgenden detaillierten Beschreibung eines Ausführungsbeispiels der Erfindung, anhand der Figuren der Zeichnung, die erfindungswesentliche Einzelheiten zeigen, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

In der schematischen Zeichnung sind Ausführungsbeispiele der Erfindung erläutert dargestellt und in der nachfolgenden Beschreibung näher erläutert.

Es zeigen:
- Fig. 1: eine Schnittdarstellung durch eine erfindungsgemäße Bodenschwelle;
- Fig. 2: eine perspektivische Draufsicht auf ein Einlegestützteil mit Abstandshalter;
- Fig. 3: ein Basisprofil, in das Einlegestützteile eingelegt werden;
- Fig. 4: ein Basisprofil mit eingelegten Einlegestützteilen;
- Fig. 5: eine Bodenschwelle mit teilweise aufgeschobenem Abdeckprofil;
- Fig. 6: aufgewickelte Einlegestützteile.

Die Figur 1 zeigt eine Bodenschwelle 1 mit einem Basisprofil 2 und einem Abdeckprofil 3. Zwischen dem Basisprofil 2 und dem Abdeckprofil 3 ist ein Einlegestützteil 4 angeordnet, welches später noch näher beschrieben werden wird. Das Einlegestützteil 4 ist quer zur Längsrichtung der Bodenschwelle 1 ausgerichtet, so dass Wasser, das durch Entwässerungslöcher oder -schlitze im Abdeckprofil in die Bodenschwelle eingedrungen ist, parallel zum Einlegestützteil 4 abfließen kann, wie dies durch die Pfeile 5, 6 angedeutet ist. Das Abfließen des Wassers wird dadurch erleichtert, dass das Basisprofil 2 einen Abschnitt 2.1 aufweist, der geneigt zur Horizontalen ausgerichtet ist. Um diese Neigung auszugleichen, ist das Einlegestützteil 4 zumindest in einem Abschnitt keilförmig ausgebildet, so dass das Abdeckprofil 3 eine ebene, horizontal ausgerichtete Fläche 7 aufweist.

Die Entwässerung des Basisprofils 2 kann an einer Stelle 8 erfolgen, indem eine entsprechende Bohrung eingebracht wird. Hier könnte auch ein Entwässerungsschlauch angeschlossen werden.

Die Figur 2 zeigt das Einlegestützteil 4 in einer perspektivischen Ansicht. Das Einlegestützteil 4 ist mit zwei Abstandshaltern 10, 11, die in deren Längsrichtung gesehen starr, jedoch biegeelastisch sind, versehen. Insbesondere ist das Einlegestützteil 4 mit den Abstandshaltern 10, 11 einstückig verbunden. Das Einlegestützteil 4 kann zusammen mit den Abstandshaltern 10, 11 in einem Spritzgußverfahren hergestellt werden. Die Abstandshalter 10, 11 weisen an ihren freien Enden Rastköpfe 12, 13 auf, mit denen sie mit einem weiteren Einlegestützteil 4 verrastet werden können. Zu diesem Zweck weist auch das Einlegestützteil 4 Rastaufnahmen 14, 15 auf. Es ist zu erkennen, dass die Rastaufnahmen 14, 15 bolzenartige Elemente 16, 17 aufweisen. Wenn demnach an den Rastaufnahmen 14, 15 Rastköpfe 12, 13 befestigt werden, ist eine gewisse Schwenkbewegung um die Elemente 16, 17 möglich, was ein Aufwickeln mehrerer verbundener Einlegestützteile 4 erleichtert. Durch die Abstandshalter 10, 11 wird ein definierter Abstand zwischen zwei benachbarten Einlegestützteilen 4 festgelegt.

Aus der Figur 3 ergibt sich, das mehrere Einlegestützteile 4 über die Abstandshalter 10, 11 miteinander verbunden, insbesondere verrastet, sein können. Insbesondere können mehrere Einlegestützteile 4 nach Art einer Kette miteinander verbunden sein. Dadurch erleichtert sich die Herstellung der Bodenschwelle. Die miteinander verbundenen Einlegestützteile 4 können abgerollt werden und dadurch in das wannenartige Basisprofil 2 eingelegt werden. Der Figur 3 kann man entnehmen, dass das Basisprofil 2 auf seiner Oberseite keine Längsstege (außer am vorderen und hinteren Ende) aufweist. Wasser kann demnach zwischen den Einlegestützteilen 4 zum tiefsten Punkt des Basisprofils 2 ungehindert abfließen. Für die Entwässerung können in dem vorderen Längssteg 20 hier nicht dargestellt Entwässerungsöffnungen vorgesehen sein.

Ausweislich der Figur 4 sind die Einlegestützteile 4 vollständig in das Basisprofil 2 eingelegt. Anschließend kann das Abdeckprofil 3 angebracht werden, wie dies in der Figur 5 zu sehen ist. Nach dem Einlegen der Einlegestützteile 4 kann das Abdeckprofil 3 auf das Basisprofil 2 aufgeklipst oder aufgeschoben werden. Das Abdeckprofil 2 kann sich über die Einlegestützteile 4 am Basisprofil 2 abstützen.

Vorzugsweise sind die Abstandshalter 10, 11 mit ihrer Oberseite bündig mit der Oberseite der Einlegestützteile 4, so dass auch dadurch noch eine zusätzliche Unterstützung des Abdeckprofils 3 stattfindet.

Die Abstandshalter 10, 11 gewährleisten immer den gleichen Abstand der Einlegestützteile 4 zueinander. Sie können auch entfallen, wenn die Einlegestützteile 4 an Bändern in dem gleichen Abstand zueinander aufgereiht werden. Die Einlegestützteile 4 können wie Ketten aufgerollt werden, um platzsparend gelagert und transportiert werden zu können. Die Einlegestützteile 4 übernehmen die Aufgabe der Lastabtragung über ihre Wandstärken in Querrichtung der Schwellenlänge.

Der Figur 6 kann man entnehmen, wie mehrere Einlegestützteile 4, die über die Abstandshalter 10, 11 miteinander verbunden sind, aufgerollt werden können. Hier kann man auch erkennen, dass die Abstandshalter 10, 11 biegeelastisch sind. Weiterhin kann man hier auch sehen, dass die Einlegestützteile 4 einen im Wesentlichen U-förmigen Querschnitt haben. Somit kann bei Verwendung von relativ wenig Material eine große Stabilität der Einlegestützteile 4 erreicht werden.

## Patentansprüche

1. Bodenschwelle (1), insbesondere für eine Schiebetür oder ein Schiebefenster, mit einem Basisprofil (2) und einem Abdeckprofil (3), wobei zwischen dem Basisprofil (2) und dem Abdeckprofil (3) mehrere Einlegestützteile (4) angeordnet sind, die quer zur Längsrichtung der Bodenschwelle (1) ausgerichtet sind und das Abdeckprofil (3) abstützen und wobei zumindest zwei Einlegestützteile (4) miteinander verbunden sind, **dadurch gekennzeichnet, dass** die zumindest zwei Einlegestützteile (4) vor dem Einlegen in das Basisprofil (2) miteinander verbunden sind.

2. Bodenschwelle nach Anspruch 1, **dadurch gekennzeichnet, dass** die Einlegestützteile (4) einen definierten Abstand zueinander aufweisen.

3. Bodenschwelle nach einem der vorhergehenden Ansprüche, **dadurch gekennzeichnet, dass** benachbarte Einlegestützteile (4) durch zumindest einen Abstandshalter (10, 11) beabstandet sind.

4. Bodenschwelle nach einem der vorhergehenden Ansprüche, **dadurch gekennzeichnet, dass** zumindest ein Abstandshalter (10, 11) fest mit einem ersten Einlegestützteil (4) verbunden ist und mit einem zweiten Einlegestützteil (4) verrastet ist.

5. Bodenschwelle nach einem der vorhergehenden Ansprüche 3 oder 4, **dadurch gekennzeichnet, dass** der zumindest eine Abstandshalter (10, 11) biegeelastisch ist.

6. Bodenschwelle nach einem der vorhergehenden Ansprüche, **dadurch gekennzeichnet, dass** zumindest zwei Einlegestützteile (4) lösbar miteinander verbunden sind.

7. Bodenschwelle nach einem der vorhergehenden Ansprüche, **dadurch gekennzeichnet, dass** die Einlegestützeile (4) durch flexible Verbindungselemente verbunden sind.

8. Bodenschwelle nach Anspruch 7, **dadurch gekennzeichnet, dass** die Einlegestützteile (4) durch ein Band oder Seil miteinander verbunden sind.

9. Bodenschwelle nach einem der vorhergehenden Ansprüche, **dadurch gekennzeichnet, dass** die Einlegestützteile (4) durch ein Filmscharnier miteinander verbunden sind.

10. Bodenschwelle nach einem der vorhergehenden Ansprüche, **dadurch gekennzeichnet, dass** die miteinander verbundenen Einlegestützteile (4) aufwickelbar sind.

11. Bodenschwelle nach einem der vorhergehenden Ansprüche, **dadurch gekennzeichnet, dass** das Basisprofil (2) wannenartig ohne Zwischenwände ausgebildet ist.

12. Bodenschwelle nach einem der vorhergehenden Ansprüche, **dadurch gekennzeichnet, dass** zumindest eine Laufschiene für einen Schiebeflügel auf das Abdeckprofil (3) aufgesetzt ist und mit dem Abdeckprofil (3) und zumindest einem darunter angeordneten Einlegestützteil (4) verschraubt ist.

13. Bodenschwelle nach einem der vorhergehenden Ansprüche, **dadurch gekennzeichnet, dass** das Basisprofil (2) zumindest eine Öffnung aufweist, an die ein Entwässerungsschlauch anschließbar ist.

14. Bodenschwelle nach einem der vorhergehenden Ansprüche, **dadurch gekennzeichnet, dass** das Basisprofil (2) und/oder das Abdeckprofil (3) extrudiert oder pultrudiert sind.

## Claims

1. Floor threshold (1), in particular for a sliding door or a sliding window, having a base profile (2) and a covering profile (3), wherein there are arranged between the base profile (2) and the covering profile (3) a plurality of insert support components (4) which are orientated transversely relative to the longitudinal direction of the floor threshold (1) and which support the covering profile (3), and wherein at least two insert support components (4) are connected to each other, **characterised in that** the at least two insert support components (4) are connected to each other before being inserted in the base profile (2).

2. Floor threshold according to claim 1, **characterised in that** the insert support components (4) have a defined spacing with respect to each other.

3. Floor threshold according to either of the preceding claims, **characterised in that** adjacent insert support components (4) are spaced apart by means of at least one spacer (10, 11).

4. Floor threshold according to any one of the preceding claims, **characterised in that** at least one spacer (10, 11) is securely connected to a first insert support component (4) and is locked to a second insert support component (4).

5. Floor threshold according to either of the preceding claims 3 or 4, **characterised in that** the at least one spacer (10, 11) is flexible.

6. Floor threshold according to any one of the preceding claims, **characterised in that** at least two insert support components (4) are releasably connected to each other.

7. Floor threshold according to any one of the preceding claims, **characterised in that** the insert support components (4) are connected by means of flexible connection elements.

8. Floor threshold according to claim 7, **characterised in that** the insert support components (4) are connected to each other by means of a strap or rope.

9. Floor threshold according to any one of the preceding claims, **characterised in that** the insert support components (4) are connected to each other by means of a film hinge.

10. Floor threshold according to any one of the preceding claims, **characterised in that** the insert support components (4) which are connected to each other can be wound up.

11. Floor threshold according to any one of the preceding claims, **characterised in that** the base profile (2) is constructed in the manner of a trough without intermediate walls.

12. Floor threshold according to any one of the preceding claims, **characterised in that** at least one running rail for a sliding leaf is placed on the covering profile (3) and is screwed to the covering profile (3) and at least one insert support component (4) which is arranged therebelow.

13. Floor threshold according to any one of the preceding claims, **characterised in that** the base profile (2) has at least one opening to which a drainage hose can be connected.

14. Floor threshold according to any one of the preceding claims, **characterised in that** the base profile (2) and/or the covering profile (3) is/are extruded or pultruded.

## Revendications

1. Seuil (1), en particulier pour une porte coulissante ou une fenêtre coulissante, avec un profilé de base (2) et un profilé de recouvrement (3), sachant que plusieurs éléments (4) d'insertion de soutien sont disposés entre le profilé de base (2) et le profilé de recouvrement (3), éléments qui sont orientés transversalement à la direction longitudinale du seuil (1) et qui soutiennent le profilé de recouvrement (3), et sachant qu'au moins deux éléments (4) d'insertion de soutien sont assemblés entre eux, **caractérisé en ce que** les au moins deux éléments (4) d'insertion de soutien sont assemblés entre eux avant leur insertion dans le profilé de base (2).

2. Seuil selon la revendication 1, **caractérisé en ce que** les éléments (4) d'insertion de soutien présentent une distance définie entre eux.

3. Seuil selon l'une des revendications précédentes, **caractérisé en ce que** des éléments voisins (4) d'insertion de soutien sont maintenus à distance par au moins un écarteur (10, 11)

4. Seuil selon l'une des revendications précédentes, **caractérisé en ce qu'**au moins un écarteur (10, 11) est fixement assemblé à un premier élément (4) d'insertion de soutien et assemblé par enclenchement à un deuxième élément (4) d'insertion de soutien.

5. Seuil selon l'une des revendications précédentes 3 ou 4, **caractérisé en ce que** l'écarteur (10, 11) au moins unique est élastique en flexion.

6. Seuil selon l'une des revendications précédentes, **caractérisé en ce qu'**au moins deux éléments (4) d'insertion de soutien sont assemblés entre eux de manière amovible.

7. Seuil selon l'une des revendications précédentes, **caractérisé en ce que** les éléments (4) d'insertion de soutien sont assemblés par des éléments de liaison flexibles.

8. Seuil selon la revendication 7, **caractérisé en ce que** les éléments (4) d'insertion de soutien sont assemblés entre eux par une bande ou un câble.

9. Seuil selon l'une des revendications précédentes, **caractérisé en ce que** les éléments (4) d'insertion de soutien sont assemblés entre eux par une charnière pelliculaire.

10. Seuil selon l'une des revendications précédentes, **caractérisé en ce que** les éléments (4) d'insertion de soutien assemblés entre eux peuvent être enroulés.

11. Seuil selon l'une des revendications précédentes, **caractérisé en ce que** le profilé de base (2) est réalisé à la manière d'une cuve, sans cloisons intermédiaires.

12. Seuil selon l'une des revendications précédentes, **caractérisé en ce qu'**au moins une glissière pour un battant coulissant est placée sur le profilé de recouvrement (3) et assemblée par vissage au profilé de recouvrement (3) et à au moins un élément (4) d'insertion de soutien disposé en dessous.

13. Seuil selon l'une des revendications précédentes, **caractérisé en ce que** le profilé de base (2) présente au moins une ouverture à laquelle peut être raccordé un tuyau souple de purge d'eau.

14. Seuil selon l'une des revendications précédentes, **caractérisé en ce que** le profilé de base (2) et/ou le profilé de recouvrement (3) sont extrudés ou pultrudés.
